# EUROPÄISCHE PATENTSCHRIFT

(11) **EP 0 216 989 B1**
(45) Veröffentlichungstag und Bekanntmachung des Hinweises auf die Patenterteilung: **19.09.1990**
(21) Anmeldenummer: 86105832.9
(22) Anmeldetag: 28.04.1986
(51) Int. Cl.: B31B 19/98, B65H 31/30

(54) **Vorrichtung zum Abziehen eines Stapels von Beuteln aus Kunststoffolie unter einem sich bildenden Stapel**
Device for pulling a pile of thermoplastic bags from under a pile being formed
Dispositif pour tirer une pile de sacs en matière thermoplastique en dessous d'une pile qui est en train de se former

(30) Priorität: 09.07.1985 DE 3524486
(43) Veröffentlichungstag der Anmeldung: 08.04.1987
(73) Patentinhaber: Windmöller & Hölscher, D-49525 Lengerich (DE)
(72) Erfinder: Simon, Helmut, D-4540 Lengerich (DE)
(74) Vertreter: Lorenz, Eduard

(56) Entgegenhaltungen:
- EP-A- 0 049 395
- EP-A- 0 050 339
- DE-A- 3 046 107
- DE-B- 1 206 295
- FR-A- 2 310 210
- FR-A- 2 382 329
- FR-A- 2 557 549

## Beschreibung

Die Erfindung betrifft eine Vorrichtung zum Abziehen eines Stapels von Beuteln aus Kunststoffolien unter einem sich bildenden Stapel mit einem die gebildeten Stapel intermittierend abtransportierenden Förderband, mit einem auf zur Förderrichtung des Förderbandes parallelen Führungen laufenden Schlitten, in dem Druckstücke heb- und absenkbar gelagert sind, die derart steuerbar sind, daß sie zum Abziehen des gebildeten Stapels während dessen Stillstands auf dessen vorlaufende Kante absetzbar, danach mit der intermittierenden Bewegung des Förderbandes in Transportrichtung verfahrbar und zum Abschluß des Abziehens vom dem Stapel abhebbar sind, mit einem den Schlitten entgegen der Förderrichtung verfahrenden Antrieb und mit Mitteln zum Anklemmen des Schlittens an das Förderband.

Bei einer aus der DE-C 28 58 022 bekannten Vorrichtung dieser Art nimmt das mit einem intermittierenden Antrieb versehene Förderband den an dieses während des intermittierenden Vorschubs angeklemmten Schlitten mit, während für die Rückführungsbewegung des Schlittens nach dessen Lösen von dem Förderband eine pneumatische Kolben-Zylinder-Einheit vorgesehen ist. Dadurch, daß sowohl für den intermittierenden Antrieb des Förderbandes als auch zur Rückführung des Schlittens entgegen der Förderrichtung des Förderbandes besondere Antriebe vorgesehen werden müssen, ist die bekannte Vorrichtung relativ aufwendig.

Aufgabe der Erfindung ist es daher, die bekannte Vorrichtung in ihrem Aufbau zu vereinfachen.

Erfindungsgemäß wird diese Aufgabe dadurch gelöst, daß der den Schlitten verfahrende Antrieb diesen auch in Förderrichtung bewegt und daß der intermittierende Antrieb des Förderbandes durch dessen Anklemmen an den Schlitten erfolgt.

Bei der erfindungsgemäßen Vorrichtung entfällt der Antrieb für das Förderband, weil dieses intermittierend entsprechend der schrittweisen Abförderung der gebildeten Stapel von dem an dieses während der Vorzugsbewegung angeklemmten Schlitten mitgenommen wird.

Nach einer Weiterentwicklung ist vorgesehen, daß die Druckstücke an den freien Enden federnder Hebel angeordnet sind, deren andere Enden an einer mit einem Drehantrieb versehenen Welle befestigt sind, und daß von der Welle die Öffnungs-und Schließbewegungen von Klemmstücken abgeleitet sind, über die der Schlitten während seiner Abzugsbewegung and die Ränder des Förderbandes angeklemmt ist. Durch diese Ausgestaltung ist die Andruckbewegung des abzufördernden Stapels an die Bewegung der Klemmstücke zum Anklemmen des Förderbandes an den Schlitten in einfacher Weise abgestimmt, so daß mit dem gesteuerten Einschalten des Antriebs des Schlittens die intermittierende Vorzugsbewegung des Förderbandes erfolgt.

Der Antrieb des Schlittens kann über mit einem Antrieb versehene Ritzel erfolgen, die mit Zahnstangen kämmen, die mit den Führungen verbunden sind.

Der Antrieb der Klemmstücke kann durch federbelastete Stößel erfolgen, die von auf die Welle aufgesetzten zentrischen Nocken betätigt werden.

Ein Ausführungsbeispiel der Erfindung wird nachstehend anhand der Zeichnung näher erläutert. In dieser zeigt
Fig. 1 eine Seitenansicht der Vorrichtung zum Abziehen von Stapeln mittels eines aus einem Schlitten bestehenden Schleppwagens und
Fig. 2 eine Vorderansicht der Vorrichtung nach Fig. 1.

In den beiden Seitenteilen 1 des Maschinengestellts sind vier Umlenkrollen 2 bis 5 frei drehbar gelagert, über die das endlose Förderband 6 läuft. Unterhalb des Obertrums des Förderbandes 6 sind mit den beiden Seitengestellen Zahnstangen 7 und 8 fest verschraubt, in die von unten zwei Ritzel 9 und 10 eingreifen.

Diese Ritzel werden von einer Welle 11 getragen, die zum einen im Getriebemotor 12 und zum andern von zwei Stützen 13 und 14 gehalten ist. Der Motor 12 sowie die Stützen 13 und 14 lagern auf einer Quertraverse 15 und verbinden zwei Rahmenplatten 16 und 17 eines schlittenartigen Schleppwagens 34 miteinander. Die Rahmenplatten 16 und 17, durch die die Enden der Welle 11 hindurchgeführt sind, weisen je zwei Tragrollen 18 und 19 auf, mittels denen sie sich auf der oberen nichtverzahnten Seite der Zahnstangen 7 und 8 abstützen. Im oberen Bereich ist eine Welle 20 in den Rahmenplatten 16 und 17 verdrehbar gelagert.

Zum Zwecke der Verdrehung ist auf der Welle 20 ein Hebel 21 vorgesehen, mit dessen frei auskragendem Ende die Kolbenstange 22 einer Kolbenzylindereinheit 23 verbunden ist. Die Kolbenzylindereinheit 23 selbst wird von der Rahmenplatte 16 gehalten. Neben dem Hebel 21 sind mit Abstand zueinander angeordnete federnde Niederhalter 24 auf der Welle 20 befestigt, die an ihrem freien Ende Gummipuffer 25 aufweisen.

Aus der rechten Seite der Fig. 2 ist zu erkennen, daß zu den Niederhaltern 24 noch ein Exzenter 26 mit der Welle 20 verklemmt ist, der zur Betätigung eins federnden Stempels 27 dient. Dieser Stempel 27 ist gegen Federkraft axial verschiebbar in einem Halter 28 geführt und weist ein unteres Druckstück 29 auf. Der Halter 28 selbst ist mit der Rahmenplatte 17 fest verbunden. Unterhalb des Obertrums des Förderbandes 6 ist ein Stützbalken 30 vorgesehen, der mit den Rahmenplatten 16 und 17 fest verschraubt ist. Im Bereich des Druckstücks 29 des Stempels 27 weist der Stützbalken 30 eine Ausnehmung auf, in die ein Gummikissen 31 eingelegt ist.

Nachstehend wird die Funktion der beschriebenen Vorrichtung erläutert: In der in Fig. 1 dargestellten Lage ist ein Beutelstapel 32 gerade von der erfindungsgemäßen Vorrichtung wegtransportiert worden. Auf diesen Beutelstapel 32 ist nun schon wieder ein weiterer Beutelstapel 33 von einer nicht dargestellten Einrichtung abgelegt worden. Um auch diesen Beutelstapel 33 um einen bestimmten Betrag in Pfeilrichtung A (Fig. 1) bewegen zu können, wird zunächst der Hebel 21 über die Kolbenzylindereinheit 23 aus der mit vollen Linien dargestellten Lage in die mit gestrichelten Linien dargestellte hochgeschwenkt. Diese Verschwenkung bewirkt gleichzeitig durch das Verdrehen der Welle 20 auch das Verdrehen des Exzenters 26 derart, daß der federnde Stempel 27 durch die Feder nach oben gedrückt wird und sich somit das Druckstück 29 anhebt, wodurch die kraftschlüssige Verbindung zwischen Druckstück 29, Obertrum des Förderbandes 6 und Gummikissen 31 gelöst wird.

Nachdem dies geschehen ist, wird der Getriebemotor 12 eingeschaltet, so daß der gesamte Schleppwagen 34 entgegen der Richtung des Pfeils A (Fig. 1) nach links bewegt wird. Danach wird die Kolbenzylindereinheit eingefahren und die federnden Niederhalter 24 legen sich auf das in Transportrichtung vordere Ende des Beutelstapels 33 auf und drücken dieses von oben gegen das hintere Ende des Beutelstapels 32. Gleichzeitig wird das Obertrum des Förderbandes 6 durch Herunterdrücken des Stempels 27 zwischen dem Druckstück 29 und dem Gummikissen 31 des Stützbalkens 30 festgeklemmt. Durch Betätigung des Motors 12 kann dann wieder der Beutelstapel 33 so weit in Pfeilrichtung A transportiert werden, wie dies gewünscht ist.

Ein Verrutschen der einzelnen Beutel eines Beutelstapels während des Transports ist ausgeschlossen, weil die Niederhalter 24 lediglich die Aufgabe haben, die einzelnen Beutel gegeneinander festzuhalten. Der Transport des Förderbandes 6 geschieht dabei ausschließlich durch die Verspannung zwischen dem Druckstück 29 und dem Gummikissen 31 des Stützbalkens 30.

## Patentansprüche

1. Vorrichtung zum Abziehen eines Stapels von Beuteln aus Kunststoffolien unter einem sich bildenden Stapel
mit einem die gebildeten Stapel intermittierend abtransportierenden Förderband (6),
mit einem auf zur Förderrichtung des Förderbandes parallelen Führungen laufenden Schlitten (34), in dem Druckstücke (25) heb- und absenkbar gelagert sind, die derart steuerbar sind, daß sie zum Abziehen des gebildeten Stapels während dessen Stillstands auf dessen vorlaufende Kante absetzbar, danach mit der intermittierenden Bewegung des Förderbandes in Transportrichtung verfahrbar und zum Abschluß des Abziehens vom dem Stapel abhebbar sind,
mit einem den Schlitten entgegen der Förderrichtung verfahrenden Antrieb (7-12) und
mit Mitteln (26-29) zum Anklemmen des Schlittens an das Förderband,
dadurch gekennzeichnet,
daß der den Schlitten (34) verfahrende Antrieb (8 - 12) diesen auch in Förderrichtung bewegt und daß der intermittierende Antrieb des Förderbandes (6) durch dessen Anklemmen an den Schlitten (34) erfolgt.

2. Vorrichtung nach Anspruch 1, dadurch gekennzeichnet, daß die Druckstücke (25) an den freien Enden von federnden Hebeln (24) angeordnet sind, deren andere Enden an einer mit einem Drehantrieb (21, 23) versehenen Welle (20) befestigt sind, und daß von der Welle (20) die Offnungs- und Schließbewegungen von Klemmstücken (29) abgeleitet sind, über die der Schlitten (34) während seiner Abzugsbewegung an die Ränder des Förderbandes (6) angeklemmt ist.

3. Vorrichtung nach Anspruch 1 oder 2, dadurch gekennzeichnet, daß die Führungen mit Zahnstangen (7, 8) versehen sind, mit denen in dem Schlitten (34) gelagerte und mit einem Antrieb (11, 12) versehene Ritzel (9, 10) kämmen.

4. Vorrichtung nach einem der Ansprüche 1 bis 3, dadurch gekennzeichnet, daß der Drehantrieb der Welle (20) aus einem mit der Welle (20) verbundenen Hebel (21) besteht, an den eine Seite einer Druckmittelkolbenzylindereinheit (23) angelenkt ist, deren anderes Ende in dem Schlitten (34) gelagert ist.

5. Vorrichtung nach einem der Ansprüche 1 bis 4, dadurch gekennzeichnet, daß der Schlitten (34) unter dem Obertrum des Förderbandes (6) mit Widerlagern (30) für die Druckstücke (25) und Klemmstücke (29) versehen ist.

6. Vorrichtung nach einem der Ansprüche 1 bis 5, dadurch gekennzeichnet, daß die Klemmstücke (29) aus Stößeln (27) bestehen, die durch Druckfedern in Richtung ihrer Öffnungsstellung beaufschlagt sind, und daß sich die Stößel (24) zu ihrer Betätigung auf auf die Welle (20) aufgekeilten exzentrischen Scheiben (26) abstützen.

## Claims

1. Device for withdrawing a stack of bags made of plastic sheets from under a forming stack, having a conveyor belt (6) which intermittently transports away the stacks formed,
having a saddle (34) which runs on guides parallel to the conveying direction of the conveyor belt and in which pressure pieces (25) are mounted so as to be raisable and lowerable, which pressure pieces can be controlled in such a way that, for the purpose of withdrawing the stack formed, they can be lowered onto its forward edge while it is at a standstill, can then be moved in the direction of transport with the intermittent motion of the conveyor belt and can be lifted off to conclude withdrawal from the stack,
having a drive (7 - 12) moving the saddle counter to the conveying direction and
having means (26 - 29) for clamping the saddle to the conveyor belt, characterized in that the drive (8 - 12) moving the saddle (34) also moves this in the conveying direction and in that the intermittent drive of the conveyor belt (6) is effected by its being clamped to the saddle (34).

2. Device according to Claim 1, characterized in that the pressure pieces (25) are arranged at the free ends of resilient levers (24), the other ends of which are secured on a shaft (20) provided with a rotary actuator (21, 23), and in that the opening and closing movements of clamping pieces (29), via which the saddle (34) is clamped to the edges of the conveyor belt during its withdrawing movement, are derived from the shaft (20).

3. Device according to Claim 1 or 2, characterized in that the guides are provided with racks (7, 8), with which pinions (9, 10) mounted in the saddle (34) and provided with a drive (11, 12) mesh.

4. Device according to one of Claims 1 to 3, characterized in that the rotary actuator of the shaft (20) comprises a lever (21), which is connected to the shaft (20) and on which one side of a pressure- medium pistoncylinder unit (23) is articulated, the other end of which is mounted in the saddle (34).

5. Device according to one of Claims 1 to 4, characterized in that the saddle (34) is provided below the upper strand of the conveyor belt (6) with counter abutments (30) for the pressure pieces (25) and clamping pieces (29).

6. Device according to one of Claims 1 to 5, characterized in that the clamping pieces (29) comprise tappets (27) which are stressed in the direction of their opening position by compression springs, and in that, for their actuation, the tappets (24) are supported on eccentric discs (26) keyed to the shaft (20).

## Revendications

1. Dispositif pour tirer une pile de sacs en matière thermoplastique en dessous d'une pile en train de se former, avec une bande transporteuse (6) évacuant de façon, intermittente les piles formées, avec un chariot (34) se déplaçant sur des guidages parallèles au sens de transport de la bande transporteuse dans lequel sont montés pour être soulevés et abaissés des organes presseurs (25) qui sont commandés de sorte que, pour tirer la pile formée pendant son arrêt, ils se posent sur le bord avant de la pile formée, puis ils se déplacent dans le sens du transport conjointement avec le mouvement intermittent de la bande transporteuse, et, après qu'a pris fin le mouvement de tirage, ils se soulèvent de la pile, avec une commande d'entraînement (7-12) déplaçant le chariot dans le sens opposé au sens de transport, et avec des moyens (26-29) pour serrer le chariot contre la bande transporteuse, caractérisé en ce que la commande d'entraînement (8-12) du chariot (34) déplace celui-ci également dans le sens du transport et que l'avance intermittente de la bande transporteuse (6) s'effectue grâce au fait que cette même bande est serrée contre le chariot (34).

2. Dispositif selon la revendication 2, caractérisé en ce que les organes presseurs (25) sont disposés aux extrémités libres de leviers (24) élastiques dont les autres extrémités sont fixées sur un arbre (20) pourvu d'une commande rotative (21-23) et que, de ce même arbre (20) sont dérivés les mouvements d'ouverture et de fermeture de pièces de serrage (29) au moyen desquelles le chariot (34) est serré contre les bords de la bande transporteuse (6) pendant qu'il effectue son mouvement de tirage.

3. Dispositif selon la revendication 1 ou 2, caractérisé en ce que les guidages sont pourvus de crémaillères (7-8) avec lesquelles engrènent des pignons (9-10) montés dans le chariot (34) et pourvus d'une commande d'entraînement (11-12).

4. Dispositif selon une quelconque des revendications 1 à 3, caractérisé en ce que la commande rotative de l'arbre (20) est constituée par un levier (21) lié à l'arbre (20) à l'une des extrémités duquel est articulé un vérin à fluide de pression (23) et dont l'autre extrémité est montée dans le chariot (34).

5. Dispositif selon une quelconque des revendications 1 à 4, caractérisé en ce que le chariot (34) est pourvu sous le brin supérieur de la bande convoyeuse de butées d'appui (30) pour les membres de pression (25) et pièces de serrage (29).

6. Dispositif selon une quelconque des revendications 1 à 5, caractérisé en ce que les pièces de serrage (29) sont constituées par des pilons (27) qui sont sollicités par des ressorts de pression en direction de leur position d'ouverture et que, pour exercer leur action, les pilons (24) s'appuient sur des disques (26) excentriques calés sur l'arbre (20).
